# EUROPÄISCHE PATENTSCHRIFT

(11) **EP 3 305 952 B1**
(45) Veröffentlichungstag und Bekanntmachung des Hinweises auf die Patenterteilung: **29.07.2020**
(21) Anmeldenummer: 17193738.6
(22) Anmeldetag: 28.09.2017
(51) Int. Cl.: D01H 4/44

(54) **VERFAHREN ZUM BETREIBEN EINER OFFENEND-ROTORSPINNEINRICHTUNG UND OFFENEND-ROTORSPINNEINRICHTUNG**
OPEN END ROTOR SPINNING DEVICE AND METHOD FOR OPERATING AN OPEN END ROTOR SPINNING DEVICE
PROCÉDÉ DE FONCTIONNEMENT D'UN DISPOSITIF DE FILATURE À ROTOR À BOUT LIBRE ET DISPOSITIF DE FILATURE À ROTOR À BOUT LIBRE

(30) Priorität: 04.10.2016 DE 102016118708
(43) Veröffentlichungstag der Anmeldung: 11.04.2018
(73) Patentinhaber: Saurer Spinning Solutions GmbH & Co. KG, 52531 Übach-Palenberg (DE)
(72) Erfinder: Veltmann, Niklas, 52066 Aachen (DE)
(74) Vertreter: Schniedermeyer, Markus

(56) Entgegenhaltungen:
- DE-A1- 10 117 095
- DE-A1- 10 206 762
- DE-B4- 4 404 243
- JP-A- H09 195 131
- US-A1- 2009 049 819

## Beschreibung

Die vorliegende Erfindung betrifft ein Verfahren zum Betreiben einer Offenend-Rotorspinneinrichtung mit einem austauschbaren, einzelmotorisch angetriebenen Spinnrotor und eine Offenend-Rotorspinneinrichtung mit einem austauschbaren Spinnrotor und einem einzelmotorischen Antrieb zum Antreiben des Spinnrotors.

In Offenend-Rotorspinneinrichtungen rotiert ein Spinnrotor zum Spinnen eines Fadens mit hoher Drehzahl. In Abhängigkeit von den gewünschten Spinn- und Garnparametern werden unterschiedliche Spinnrotoren benötigt. Außerdem handelt sich bei dem Spinnrotor um ein Verschleißteil. Aus diesem sind die Spinnrotoren üblicherweise austauschbar. Die Spinnrotoren unterscheiden sich dabei vor allem in ihrem Durchmesser und in ihrer Form. Der Durchmesser und die Form beeinflussen dabei die zulässige Drehzahl. Kleinere Rotoren können mit höheren Drehzahlen betrieben werden. Ein großer Spinnrotor erfordert geringere Drehzahlen, da die höheren Fliehkräfte ansonsten zu Beschädigungen führen können. Ferner beeinflusst der Rotordurchmesser die mögliche Garnfeinheit.

Die DE 101 17 095 A1 offenbart den Spinnrotor und andere austauschbare Maschinenkomponenten von Spinnereimaschinen mit einer Identifikationskennzeichnung zu versehen. Bei entsprechender Anordnung der Identifikationskennzeichnung kann diese automatisch erfasst werden, so die Konfiguration einer Spinnstelle automatisch abrufbar ist. Die Informationen der erfassten Informationskennzeichnungen können an eine Steuerung übermittelt werden, um zum Beispiel eine Datenprüfung dahingehend vorzunehmen, ob die eingestellte gewünschte Art des Garns mit dem an jeder Spinnstelle installierten Typ einer austauschbaren Maschinekomponente kompatibel ist. Die automatische Konfigurationserfassung an jeder Spinnstelle fließt in die Qualitätssicherung ein. Außerdem kann die Betriebs- und Bediensicherheit erhöht werden.

Die DE 44 04 243 B4 betrifft ein Verfahren zum Betreiben einer Offenend-Rotorspinneinrichtung mit einzelmotorischem elektrischen Antrieb des Spinnrotors, wobei die bezüglich der Drehzahl verschiedenen Betriebsphasen des Spinnrotors nach vorgebbaren Funktionen geregelt werden. Die dem Antrieb zugeführte elektrische Energie wird kontinuierlich erfasst und der Istwert-Verlauf einer die Energiezufuhr repräsentierenden Größe wird kontinuierlich mit dem der jeweiligen Betriebsphase zugeordneten Sollwert-Verlauf verglichen. Die Erfassung erfolgt sowohl während des Hochlaufs als auch während des normalen Spinnbetriebes. Dadurch sollen Störungen durch Verschmutzungen im Lagerbereich des Spinnrotors erkannt werden. Es wird erwähnt, dass prinzipiell auch die Drehzahl des Spinnrotors zur Erkennung solcher Störungen überwacht werden kann. Die Abweichungen bei der Drehzahl sind jedoch deutlich geringer als bei der Energiezufuhr.

Die US2009/0049819A1 offenbart einzelne Rotorantriebe für eine Offenend-Rotorspinnmaschine mit einer Kommunikationsschnittstelle zur ersatzweisen Ansteuerung der einzelnen Rotorantriebe. Über diese Schnittstelle kann zu Überprüfungszwecken eine Drehzahl oder ein Drehzahlprofil vorgegeben werden.

Die DE 102 06 762 A1 offenbart eine Offenend-Rotorspinnmaschine mit Stützscheibenlagern für die Spinnrotoren. Die Stützscheibenlager können eine Drehzahlerfassungseinrichtung aufweisen. Der Gradient der Drehzahländerung wird zwischen zwei Zeitpunkten ermittelt und mit Grenzwerten verglichen. Dadurch soll auf Abnutzung des Antriebsriemens oder fehlerhafte Bestückung geschlossen werden. Auch die JP H09 195131 A zeigt eine Offenend-Rotorspinnmaschine mit zentral angetrieben Spinnrotoren, deren Drehzahl erfasst wird.

Es ist die Aufgabe der vorliegenden Erfindung, die Betriebssicherheit einer Offenend-Rotorspinneinrichtung mit einem einzelmotorischen Antrieb zum Antreiben des Spinnrotors auf einfache Weise zu erhöhen.

Die Aufgabe wird durch ein Verfahren zum Betreiben einer Offenend-Rotorspinneinrichtung mit einem austauschbaren, einzelmotorisch angetriebenen Spinnrotor gelöst. Bei dem Verfahren wird der Spinnrotor mit einer vorgegebenen Leistung von einer ersten Drehzahl auf eine vorgegebene zweite Drehzahl beschleunigt und die für die Beschleunigung von der ersten Drehzahl auf die zweite Drehzahl benötigte Beschleunigungszeit wird erfasst und als Auswertegröße ausgewertet. Alternativ wird der Spinnrotor mit einer vorgegeben Leistung von einer ersten Drehzahl für eine vorgegebene Beschleunigungszeit beschleunigt und die in dieser Zeit erreichte zweite Drehzahl erfasst und als Auswertegröße ausgewertet.

Der Erfindung liegt die Erkenntnis zu Grunde, dass die Beschleunigung von dem Durchmesser des Spinnrotors abhängt. Ein kleiner Spinnrotor beschleunigt aufgrund seiner geringeren Massenträgheit schneller als ein großer Spinnrotor. Der Durchmesser ist ein charakteristisches Merkmal des Spinnrotors. Damit kann anhand der Auswertegröße ein eingelegter Spinnrotor identifiziert werden. Die Betriebssicherheit wird erhöht, da ein falsch eingelegter Rotor erkannt werden kann. Die Erfindung ermöglicht damit auf einfache Weise einen Rotor, der nicht zu den eingestellten Spinn- und Garnparametern passt, zu identifizieren; insbesondere kann verhindert werden, dass ein Rotor nicht mit zu hohen Drehzahlen betrieben wird.

Die erste Drehzahl kann Null oder eine von Null verschiedene Drehzahl sein. Eine von Null verschiedene Drehzahl ist jedoch von Vorteil. Haftreibungseffekte, die beim Hochlauf aus dem Stillstand überwunden werden müssten und die Beschleunigungszeit beeinflussen würden, können so vermieden werden. Vorzugsweise ist die erste Drehzahl kleiner als die zweite Drehzahl. Das heißt, die Beschleunigung ist positiv.
Im Prinzip kann, um eine durchmesserabhängige Beschleunigungszeit zu erhalten, die erste Drehzahl auch größer sein als die zweite Drehzahl. Die Beschleunigung wäre dann negativ. Die erste Drehzahl und die zweite Drehzahl sollten jedoch kleiner sein als eine Grenzdrehzahl. Diese Grenzdrehzahl ergibt sich aus der zulässigen Drehzahl des Spinnrotors mit dem größten Durchmesser, der in der Offenend-Rotorspinneinrichtung montierbar ist.

Erfindungsgemäß wird für mindestens einen Spinnrotor mit einem vorgegebenen Durchmesser ein Referenzwert der Auswertegröße ermittelt. Die erfasste Auswertegröße wird mit dem Referenzwert der Auswertegröße des mindestens einen Spinnrotors mit dem vorgegebenen Durchmesser verglichen.

Gemäß dem erfindungsgemäßen Verfahren wird in Abhängigkeit von der erfassten Auswertegröße die zulässige Drehzahl des Spinnrotors begrenzt. Das heißt, es wird sichergestellt, dass ein eingelegter Spinnrotor nur bei Drehzahlen betrieben wird, die zu keinen Beschädigungen führen. Hierzu kann einem Referenzwert der Auswertegröße eine Grenzdrehzahl zugeordnet sein. Der Referenzwert der Auswertegröße entspricht einem vorgegebenen Durchmesser des Spinnrotors. Alle Spinnrotoren, die einen größeren Durchmesser haben, werden nicht bei einer Drehzahl betrieben, die größer ist als die Grenzdrehzahl.

Gemäß einer vorteilhaften Ausführungsform des erfindungsgemäßen Verfahrens stellt der mindestens eine Spinnrotor mit dem vorgegebenen Durchmesser einen vorgegebenen Spinnrotor dar. Bei einer vorgegebenen Abweichung der erfassten Auswertegröße von dem Referenzwert der Auswertegröße erfolgt eine Anzeige. Der Referenzwert der Auswertegröße ermöglicht also die einfache Bestimmung, ob ein Spinnrotor mit dem vorgegebenen Durchmesser in der Offenend-Rotorspinneinrichtung angeordnet ist oder eben nicht. Die Anzeige kann in Form eines einfachen Warnhinweises erfolgen, zum Beispiel gelbe oder rote Lampe an der Spinnstelle, oder ein Texthinweis in einem Display. Zusätzlich zu den Anzeigen kann auch eine Stillsetzung der Spinnstelle erfolgen.

Die vorliegende Erfindung betrifft außerdem eine Offenend-Rotorspinneinrichtung. Die Offenend-Rotorspinneinrichtung umfasst erfindungsgemäß eine Steuereinrichtung, die den Antrieb des Spinnrotors so ansteuert, dass der Spinnrotor mit einer vorgegebenen Leistung von einer ersten Drehzahl auf eine zweite Drehzahl beschleunigt wird, und die die für die Beschleunigung von der ersten Drehzahl auf die zweite Drehzahl benötigte Beschleunigungszeit erfasst und als Auswertegröße ausgewertet wird, oder dass der Spinnrotor mit einer vorgegeben Leistung von einer ersten Drehzahl für eine vorgegebene Beschleunigungszeit beschleunigt wird und die in dieser Zeit erreichte zweite Drehzahl erfasst und als Auswertegröße ausgewertet wird. Die Steuereinrichtung umfasst einen Speicher, in dem ein Referenzwert der Auswertegröße mindestens eines Spinnrotors mit einem vorgegebenen Durchmesser gespeichert ist. Die Steuereinrichtung ist ferner dazu ausgebildet, die erfasste Auswertegröße mit dem Referenzwert der Auswertegröße des mindestens einen Spinnrotors mit dem vorgegebenen Durchmesser zu vergleichen.

Die erfindungsgemäße Offenend-Rotorspinneinrichtung lässt sich leicht realisieren. Bekannte Offenend-Rotorspinneinrichtungen mit einem einzelmotorischen Antrieb verfügen im Regelfall bereits über eine Steuereinrichtung mit einem Speicher. Die erfindungsgemäße Ausbildung lässt sich leicht durch eine Softwareanpassung und die Speicherung der benötigten Referenzwerte umsetzen. Die für die Erfindung notwendige Drehzahl und Zeiterfassung sind in der Regel bereits vorhanden. Zusätzliche Einrichtungen, wie Markierungen oder Sensoren, sind nicht erforderlich.

Die Steuereinrichtung ist erfindungsgemäß dazu ausgebildet, in Abhängigkeit von der erfassten Auswertegröße die zulässige Drehzahl des Spinnrotors zu begrenzen. Mit anderen Worten, die Steuereinheit sorgt dafür, dass eine Grenzdrehzahl nicht überschritten wird. Die Grenzdrehzahl hängt von der erfassten Auswertegröße und damit von dem Durchmesser des Spinnrotors ab. Die Begrenzung der Drehzahl dient ausschließlich der Betriebssicherheit. Garn- und Spinnparameter können ansonsten frei gewählt werden.

Vorzugsweise stellt der mindestens eine Spinnrotor mit dem vorgegebenen Durchmesser einen vorgegebenen Spinnrotor dar und die Steuereinrichtung ist dazu ausgebildet, bei einer vorgegebenen Abweichung der erfassten Auswertegröße von dem Referenzwert der Auswertegröße eine Anzeige zu generieren. Um die Anzeige zu generieren, können gegebenenfalls vorhandene Anzeigemittel verwendet beziehungsweise angepasst werden.

Die Erfindung wird nachfolgend anhand eines in den Zeichnungen dargestellten Ausführungsbeispiels näher erläutert.

Es zeigen:
- Fig. 1: eine erfindungsgemäße Offenend-Rotorspinneinrichtung;
- Fig. 2: Drehzahlverlauf beim Beschleunigen eines ersten Spinnrotors;
- Fig. 3: Drehzahlverlauf beim Beschleunigen eines zweiten Spinnrotors.

Die Fig. 1 zeigt eine erfindungsgemäße Offenend-Rotorspinneinrichtung 1. Der Aufbau einer Offenend-Rotorspinnmaschine ist grundsätzlich im Stand der Technik bekannt, so dass auf die bekannten Details an dieser Stelle nicht eingegangen wird. Die vorliegende Offenend-Spinneinrichtung unterscheidet sich nur in bestimmten Funktionalitäten von den bekannten Offenend-Spinneinrichtungen, die später noch erläutert werden.
In Fig. 1 ist deshalb nur das grobe Prinzip dargestellt.

Der Spinnrotor 2 ist durch eine Kupplungseinrichtung 5 austauschbar mit dem Rotorschaft 6 verbunden. Der Rotorschaft 6 bildet den Läufer eines elektrischen Einzelantriebes 3. Der Antrieb 3 wird durch die Steuereinrichtung 4 angesteuert. In Abhängigkeit von den gewünschten Garn- und Spinnparameter werden verschiedene Spinnrotoren 2 in die Offenend-Rotorspinneinrichtung 1 eingesetzt.

Die Fig. 2 und 3 zeigen die Drehzahl n zweier verschiedener, in die Offenend-Spinneinrichtung eingesetzter Spinnrotoren A und B über der Zeit t. In beiden Fällen wird der Spinnrotor von der Drehzahl n₁ auf die Drehzahl n₂ beschleunigt. Die Bedingungen, unter denen der Beschleunigungsvorgang abläuft, sind identisch, insbesondere wird der Antrieb mit der gleichen Leistung betrieben und beaufschlagt; die Spinnrotoren A und B jeweils mit dem gleichen Antriebsmoment. Der Spinnrotor B hat einen größeren Durchmesser als der Spinnrotor A. Damit ist die Beschleunigungszeit t_{B} des Spinnrotors B größer als die Beschleunigungszeit t_{A} des Spinnrotors A. Der größere Durchmesser hat eine höhere Massenträgheit und damit eine größere Beschleunigungszeit zur Folge. Die Beschleunigungszeit t_{A}, t_{B} ist dabei die Zeitdauer, die benötigt wird, um den Spinnrotor A, B von der Drehzahl n₁ auf die Drehzahl n₂ zu beschleunigen.

Nach dem Wechsel des Spinnrotors 2 kann die Steuereinrichtung 4 automatisch einen Beschleunigungsvorgang von der Drehzahl n₁ auf die Drehzahl n₂ initiieren und dabei die Beschleunigungszeit bestimmen. Alternativ kann auch die Drehzahl n₁ und die Beschleunigungszeit t_{A}, t_{B} vorgegeben werden. Dann wird die Drehzahl n₂ bestimmt, die nach der vorgegebenen Beschleunigungszeit erreicht ist. Um zu erkennen, dass ein neuer Spinnrotor eingelegt worden ist, kann die Steuereinrichtung zum Beispiel das Öffnen des Boxdeckels überwachen. Da das ordnungsgemäße Schließen des Boxdeckels aus Sicherheitsgründen ohnehin überwacht werden muss, ist eine entsprechende Sensorik in der Regel ohnehin vorhanden.

Die Steuereinrichtung 4 weist einen Speicher auf, indem die Referenzwerte der Beschleunigungszeit t_{A}, t_{B} beziehungsweise die Drehzahl n₂ für die verwendeten Spinnrotoren hinterlegt sind. Die gemessene Beschleunigungszeit wird durch die Steuereinrichtung mit den Referenzwerten der Beschleunigungszeit t_{A}, t_{B} beziehungsweise der Drehzahl n₂ verglichen. Damit kann überprüft werden, ob auch der passende Spinnrotor eingelegt worden ist. Bei Abweichungen erfolgt ein entsprechender Hinweis an den Bediener. Die vorliegende Erfindung ermöglicht des Weiteren eine Schutzfunktion.
Das heißt, in Abhängigkeit von dem über die Beschleunigungszeit oder die Drehzahl n₂ ermittelten Durchmesser wird eine Grenzdrehzahl festgelegt. Die Steuereinrichtung 4 stellt sicher, dass unabhängig von einer durch den Bediener eingestellten Betriebsdrehzahl die Grenzdrehzahl nicht überschritten wird.

## Patentansprüche

1. Verfahren zum Betreiben einer Offenend-Rotorspinneinrichtung (1) mit einem austauschbaren, einzelmotorisch angetriebenen Spinnrotor (2), wobei der Spinnrotor (2) mit einer vorgegebenen Leistung von einer ersten Drehzahl (n₁) auf eine vorgegebene zweite Drehzahl (n₂) beschleunigt wird und die für die Beschleunigung von der ersten Drehzahl (n₁) auf die zweite Drehzahl (n₂) benötigte Beschleunigungszeit (t_{A}, t_{B}) erfasst und als Auswertegröße ausgewertet wird oder der Spinnrotor (2) mit einer vorgegeben Leistung von einer ersten Drehzahl (n₁) für eine vorgegebene Beschleunigungszeit (t_{A}, t_{B}) beschleunigt wird und die in dieser Zeit erreichte zweite Drehzahl (n₂) erfasst und als Auswertegröße ausgewertet wird,
wobei für mindestens einen Spinnrotor (2) mit einem vorgegebenen Durchmesser ein Referenzwert der Auswertegröße ermittelt wird,
wobei die erfasste Auswertegröße mit dem Referenzwert der Auswertegröße des mindestens einen Spinnrotors (2) mit dem vorgegebenen Durchmesser verglichen wird, **dadurch gekennzeichnet, dass** die erste Drehzahl (n₁) und die zweite Drehzahl (n₂), kleiner sind als eine Grenzdrehzahl, die sich aus der zulässigen Drehzahl des Spinnrotors mit dem größten Durchmesser, der in der Offenend-Rotorspinneinrichtung (1) montierbar ist, ergibt, und dass in Abhängigkeit von der erfassten Auswertegröße die zulässige Drehzahl (n) des Spinnrotors (2) begrenzt wird.

2. Verfahren nach Anspruch 1, **dadurch gekennzeichnet, dass** der mindestens eine Spinnrotor (2) mit dem vorgegebenen Durchmesser einen vorgegebenen Spinnrotor (2) darstellt und dass bei einer vorgegebenen Abweichung der erfassten Auswertegröße von dem Referenzwert der Auswertegröße eine Anzeige erfolgt.

3. Offenend-Rotorspinneinrichtung (1) mit einem austauschbaren Spinnrotor (2) und einem einzelmotorischen Antrieb (3) zum Antreiben des Spinnrotors (2), wobei eine Steuereinrichtung (4) vorhanden ist, die den Antrieb (3) so ansteuert, dass der Spinnrotor (2) mit einer vorgegebenen Leistung von einer ersten Drehzahl (n₁) auf eine zweite Drehzahl (n₂) beschleunigt wird und die für die Beschleunigung von der ersten Drehzahl (n₁) auf die zweite Drehzahl (n₂) benötigte Beschleunigungszeit (t_{A}, t_{B}) erfasst und als Auswertegröße ausgewertet wird oder der Spinnrotor (2) mit einer vorgegeben Leistung von einer ersten Drehzahl (n₁) für eine vorgegebene Beschleunigungszeit (t_{A}, t_{B}) beschleunigt wird und die in dieser Zeit erreichte zweite Drehzahl (n₂) erfasst und als Auswertegröße ausgewertet wird,
wobei die Steuereinrichtung (4) einen Speicher umfasst, indem ein Referenzwert der Auswertegröße mindestens eines Spinnrotors (2) mit einem vorgegebenen Durchmesser gespeichert ist,
wobei die Steuereinrichtung (4) dazu ausgebildet ist, die erfasste Auswertegröße mit dem Referenzwert der Auswertegröße des mindestens einen Spinnrotors (2) mit dem vorgegebenen Durchmesser zu vergleichen, **dadurch gekennzeichnet, dass** die erste Drehzahl (n₁) und die zweite Drehzahl (n₂), kleiner sind als eine Grenzdrehzahl, die sich aus der zulässigen Drehzahl des Spinnrotors mit dem größten Durchmesser, der in der Offenend-Rotorspinneinrichtung (1) montierbar ist, ergibt, und dass die Steuereinrichtung (4) dazu ausgebildet ist, in Abhängigkeit von der erfassten Auswertegröße die zulässige Drehzahl (n) des Spinnrotors (2) zu begrenzen.

4. Offenend-Rotorspinneinrichtung (1) nach Anspruch 3, **dadurch gekennzeichnet, dass** der mindestens eine Spinnrotor (2) mit dem vorgegebenen Durchmesser einen vorgegebenen Spinnrotor (2) darstellt und dass die Steuereinrichtung (4) dazu ausgebildet ist, bei einer vorgegebenen Abweichung der erfassten Auswertegröße von dem Referenzwert der Auswertegröße eine Anzeige zu generieren.

## Claims

1. Method for operating an open-end rotor spinning device (1) having an exchangeable spinning rotor (2) driven by a single motor, wherein
the spinning rotor (2) is accelerated from a first rotational speed (n₁) to a specified second rotational speed (n₂) with a specified power and the acceleration time (t_{A}, t_{B}) required for the acceleration from the first rotational speed (n₁) to the second rotational speed (n₂) is sensed and is evaluated as an evaluation quantity, or the spinning rotor (2) is accelerated from a first rotational speed (n₁) with a specified power for a specified acceleration time (t_{A}, t_{B}) and the second rotational speed (n₂) reached in this time is sensed and is evaluated as the evaluation quantity,
a reference value of the evaluation quantity is determined for at least one spinning rotor (2) having a specified diameter, and
the sensed evaluation quantity is compared with the reference value of the evaluation quantity of the at least one spinning rotor (2) having the specified diameter,
**characterised in that**
the first rotational speed (n₁) and the second rotational speed (n₂) are less than a limit rotational speed resulting from the permissible rotational speed of the spinning rotor with the greatest diameter that can be installed in the open-end rotor spinning device (1), and
that the permissible rotational speed (n) of the spinning rotor (2) is limited in dependence on the sensed evaluation quantity.

2. Method according to claim 1, **characterised in that** the at least one spinning rotor (2) having the specified diameter constitutes a specified spinning rotor (2) and that an indication is given if there is a specified deviation of the sensed evaluation quantity from the reference value of the evaluation quantity.

3. Open-end rotor spinning device (1) having an exchangeable spinning rotor (2) and a single-motor drive (3) for driving the spinning rotor (2), wherein a control device (4) is provided, which controls the drive (3) in such a way that the spinning rotor (2) is accelerated from a first rotational speed (n₁) to a second rotational speed (n₂) with a specified power and the acceleration time (t_{A}, t_{B}) required for the acceleration from the first rotational speed (n₁) to the second rotational speed (n₂) is sensed and is evaluated as an evaluation quantity, or the spinning rotor (2) is accelerated from a first rotational speed (n₁) with a specified power for a specified acceleration time (t_{A}, t_{B}) and the second rotational speed (n₂) reached in this time is sensed and is evaluated as the evaluation quantity,
the control device (4) comprises a memory, in which a reference value of the evaluation quantity of at least one spinning rotor (2) having a specified diameter is stored, and
the control device (4) is designed to compare the sensed evaluation quantity with the reference value of the evaluation quantity of the at least one spinning rotor (2) having the specified diameter,
**characterised in that**
the first rotational speed (n₁) and the second rotational speed (n₂) are less than a limit rotational speed resulting from the permissible rotational speed of the spinning rotor with the greatest diameter that can be installed in the open-end rotor spinning device (1), and
that the control device (4) is designed to limit the permissible rotational speed (n) of the spinning rotor (2) in dependence on the sensed evaluation quantity.

4. Open-end rotor spinning device (1) according to claim 3, **characterised in that** the at least one spinning rotor (2) having the specified diameter constitutes a specified spinning rotor (2) and that the control device (4) is designed to generate an indication if there is a specified deviation of the sensed evaluation quantity from the reference value of the evaluation quantity.

## Revendications

1. Procédé pour l'exploitation d'un métier à filer à rotor à fibres libérées (1) avec un rotor de filage (2) remplaçable entraîné par un seul moteur,
sachant que le rotor de filage (2) est accéléré avec une puissance prédéfinie d'une première vitesse de rotation (n₁) à une deuxième vitesse de rotation prédéfinie (n₂) et que le temps d'accélération (t_{A}, t_{B}) requis pour l'accélération de la première vitesse de rotation (n₁) à la deuxième vitesse de rotation (n₂) est saisi et évalué en tant que grandeur d'évaluation ou que le rotor de filage (2) est accéléré avec une puissance prédéfinie d'une première vitesse de rotation (n₁) pendant un temps d'accélération prédéfini (t_{A}, t_{B}) et que la deuxième vitesse de rotation (n₂) atteinte au cours de ce temps est saisie et évaluée en tant que grandeur d'évaluation, sachant que pour le rotor de filage (2), au moins un, avec un diamètre prédéfini, une valeur de référence de la grandeur d'évaluation est déterminée,
sachant que la grandeur d'évaluation saisie est comparée à la valeur de référence de la grandeur d'évaluation du rotor de filage (2), au moins un, avec le diamètre prédéfini,
**caractérisé en ce que**
la première vitesse de rotation (n₁) et la deuxième vitesse de rotation (n₂) sont inférieures à une vitesse de rotation limite qui résulte de la vitesse de rotation autorisée du rotor de filage avec le plus grand diamètre qui peut être monté dans le métier à filer à rotor à fibres libérées (1) et
**que** la vitesse de rotation (n) autorisée du rotor de filage (2) est limitée en fonction de la grandeur d'évaluation saisie.

2. Procédé selon la revendication 1 **caractérisé en ce que** le rotor de filage (2), au moins un, avec le diamètre prédéfini représente un rotor de filage prédéfini (2) et qu'un affichage intervient lors d'un écart prédéfini de la grandeur d'évaluation saisie par rapport à la valeur de référence de la grandeur d'évaluation.

3. Métier à filer à rotor à fibres libérées (1) avec un rotor de filage remplaçable (2) et un entraînement à un seul moteur (3) destiné à l'entraînement du rotor de filage (2), sachant qu'un dispositif de commande (4) est disponible et qu'il commande l'entraînement (3) de telle sorte que le rotor de filage (2) est accéléré avec une puissance prédéfinie d'une première vitesse de rotation (n₁) à une deuxième vitesse de rotation (n₂) et que le temps d'accélération (t_{A}, t_{B}) requis pour l'accélération de la première vitesse de rotation (n₁) à la deuxième vitesse de rotation (n₂) est saisi et évalué en tant que grandeur d'évaluation ou que le rotor de filage (2) est accéléré avec une puissance prédéfinie à partir d'une première vitesse de rotation (n₁) pendant un temps d'accélération prédéfini (t_{A}, t_{B}) et que la deuxième vitesse de rotation (n₂) atteinte au cours de ce temps est saisie et évaluée en tant que grandeur d'évaluation,
sachant que le dispositif de commande (4) renferme une mémoire de sorte qu'une valeur de référence de la grandeur d'évaluation du rotor de filage (2), au moins un, avec un diamètre prédéfini est enregistrée,
sachant que le dispositif de commande (4) est conçu de telle sorte que la grandeur d'évaluation saisie est comparée à la valeur de référence de la grandeur d'évaluation du rotor de filage (2), au moins un, avec le diamètre prédéfini, **caractérisé en ce que**
la première vitesse de rotation (n₁) et la deuxième vitesse de rotation (n₂) sont inférieures à une vitesse de rotation limite qui résulte de la vitesse de rotation autorisée du rotor de filage avec le plus grand diamètre qui peut être monté dans un métier à tisser à rotor à fibres libérées (1) et
**que** le dispositif de commande (4) est conçu de telle sorte que la vitesse de rotation (n) autorisée du rotor de filage (2) est limitée en fonction de la grandeur d'évaluation saisie.

4. Métier à filer à rotor à fibres libérées (1) selon la revendication 3, **caractérisé en ce que** le rotor de filage (2), au moins un, avec le diamètre prédéfini représente un rotor de filage (2) prédéfini et que le dispositif de commande (4) est conçu de telle sorte qu'un affichage est généré lors d'un écart prédéfini de la grandeur d'évaluation saisie par rapport à la valeur de référence de la grandeur d'évaluation.
